# EUROPÄISCHE PATENTSCHRIFT

(11) **EP 0 637 429 B1**
(45) Veröffentlichungstag und Bekanntmachung des Hinweises auf die Patenterteilung: **25.11.1998**
(21) Anmeldenummer: 94112263.2
(22) Anmeldetag: 05.08.1994
(51) Int. Cl.: A47K 3/22, E05F 17/00, E06B 3/92

(54) **Schiebetür, insbesondere für Duschkabinen**
Sliding door, particularly for shower cabins
Porte coulissante, notamment pour cabines de douche

(30) Priorität: 06.08.1993 DE 4326504
(43) Veröffentlichungstag der Anmeldung: 08.02.1995
(73) Patentinhaber: EISENWERKE FRIED. WILH. DÜKER GmbH & Co., D-97753 Karlstadt (DE)
(72) Erfinder: Krämer, Dieter, D-80801 München (DE); Hänel, Martin, D-80337 München (DE); Friedel, Gerhard, D-97753 Karlstadt (DE); Werner, Rüdiger, D-63768 Hösbach (DE)
(74) Vertreter: Patentanwälte Leinweber & Zimmermann

(56) Entgegenhaltungen:
- CH-A- 204 787
- DE-A- 4 106 116
- DE-A- 4 137 442
- DE-B- 2 436 822
- DE-U- 8 618 921
- FR-A- 2 635 813

## Beschreibung

Die Erfindung bezieht sich auf eine Schiebetür, insbesondere für Duschkabinen, mit mindestens zwei in parallelen Ebenen angeordneten und relativ zueinander horizontal parallel verschiebbar gelagerten Türblättern, von denen eines um eine vertikale Achse verschwenkbar gelagert ist.

Bei einer bekannten Schiebetürausführung dieser Art (DE-OS 34 30 328) sind die Türblätter in ihrem oberen Randbereich durch ein die Parallelverschiebung ermöglichendes Teleskopsystem miteinander verbunden. Das die Parallelverschiebbarkeit gewährleistende Teleskopsystem ist baulich relativ aufwendig und nimmt im oberen Randbereich verhältnismäßig viel Platz in Anspruch. Außerdem ist das Teleskopsystem ebenso wie die herkömmliche Türblattaufhängung über Kugellagerschienenbahnen in Kopfprofilschienen der Gefahr einer Funktionsbeeinträchtigung durch allmähliche Verschmutzung, insbesondere der Kugelschienenbahnen mit den zwischen ihnen angeordneten Kugeln ausgesetzt.

Der Erfindung liegt die Aufgabe zugrunde, die Schiebetür der eingangs genannten Art so weiter auszugestalten, daß unter Verzicht auf den Einsatz einer Kopfprofilschiene bzw. eines Teleskopsystems eine relativ einfache gegenseitige Lagerung der Türblätter erreicht ist, die eine relative Parallelverschiebbarkeit gewährleistet.

Die Schiebetür nach der Erfindung, bei der diese Aufgabe gelöst ist, zeichnet sich im wesentlichen dadurch aus,
daß an mindestens einem Türblatt dem einen seiner seitlichen Türblattrand benachbart eine sich vertikal erstreckende Welle drehbar gelagert ist, die im Bereich ihrer beiden Enden jeweils mit einem Ritzel drehschlüssig verbunden ist,
daß an dem angrenzenden anderen Türblatt in Höhe des oder der Ritzel jeweils eine sich horizontal erstreckende Zahnleiste festgelegt ist, mit der das zugeordnete Ritzel der an dem ersten Türblatt drehbar gelagerten Welle in Eingriff steht, und
daß im Bereich der horizontalen Außenränder der beiden Türblätter je ein Führungshaken o. dgl. vorgesehen ist, der jeweils mit einer sich längs des entsprechenden horizontalen Randes des jeweils anderen Türblatts erstreckenden Führungsausnehmung in Gleiteingriff steht und den Eingriff von Ritzel und Zahnleiste sicherstellt.

Bei einer derartigen Schiebetürausbildung sorgen die mit den Zahnleisten in Eingriff stehenden Ritzel über die Welle für eine synchrone Relativbewegung des oberen Türblatteils und des unteren Türblatteils des einen Türblatts in Bezug auf das andere Türblatt und die Führungshaken-Führungsausnehmungs-Einheiten für den ausreichenden gegenseitigen Halt und die Verschiebbarkeit der Türblätter in zueinander parallelen Ebenen, ohne daß es zu diesem Zweck eines Teleskopsystems bzw. einer Kopfprofilschiene bedürfte, an der die Türblätter aufgehängt sind.

An dieser Stelle sei erwähnt, daß eine Zahnleiste mit in sie eingreifendem Ritzel bekannt ist (DE 41 37 442 A1, Fig. 5).

Selbstverständlich ist bei einer dreiteiligen Schiebetürausbildung das dritte Türblatt auf analoge Weise mit dem mittleren Türblatt verbunden, d.h. es ist ebenfalls über zwischengeschaltete Führungshaken-Führungsausnehmungs-Einheiten sowie Ritzel-Zahnstangen-Einheiten für eine Verschiebbarkeit der drei Türblätter in parallelen Ebenen gesorgt.

In letzterem Fall lassen sich das dritte und das mittlere Türblatt relativ zueinander verschieben, ohne daß eine Verschiebung des mittleren Türblattes in Bezug auf das verbleibende Türblatt erfolgt.

Es hat sich nun gezeigt, daß eine besonders elegante gleichmäßige Türblattbewegungssteuerung möglich ist,
wenn am mittleren der drei Türblätter den beiden seitlichen Türblatträndern benachbart je eine sich vertikal erstreckende Welle drehbar gelagert ist, die im Bereich ihrer beiden Enden jeweils mit einem Ritzel drehschlüssig verbunden ist,
wenn an den beiden an das mittlere Türblatt angrenzenden Türblättern in Höhe der Ritzel jeweils eine sich horizontal erstreckende Zahnleiste festgelegt ist, mit der das zugeordnete Ritzel der am mittleren Türblatt drehbar gelagerten Welle in Eingriff steht,
wenn im Bereich der horizontalen Außenränder der drei Türblätter je ein Führungshaken o. dgl. vorgesehen ist, der jeweils mit einer sich längs des entsprechenden Außenrandes des jeweils benachbarten Türblatts erstreckenden Führungsausnehmung in Gleiteingriff steht, und wenn die beiden Wellen miteinander in Drehverbindung stehen.

Aufgrund der Koppelung der beiden Wellen führt eine bestimmte Verschiebung eines der drei Türblätter relativ zum benachbarten Türblatt zu einer proportionalen Verdrehung der benachbarten Welle und - über die Drehverbindung der Wellen - zu einer entsprechenden Verdrehung der abliegenden Welle. Alle Ritzel führen gleich große Drehbewegungen aus, die zu analogen Relativverschiebungen der Türblätter in Bezug zueinander führen.

Als in baulicher Hinsicht besonders einfach und zweckmäßig hat es sich erwiesen, wenn die Drehverbindung der beiden Wellen einen Zahnriemen sowie auf den Ritzeln konzentrisch festgelegte Zahnrädern umfaßt, um die der Zahnriemen die beiden Wellen kuppelnd herumgeführt ist. An dieser Stelle ist zu erwähnen, daß Zahnräder um die Zahnriemen kuppelnd herumgeführt sind, bekannt sind (DE 86 18 921 U1).

Eine besonders einfache Ausführung ergibt sich bei einstückiger Ausbildung der Ritzel mit den Zahnrädern durch Spritzen aus Kunststoff.

Zweckmäßigerweise ist die drehschlüssige Verbindung jedes Ritzels mit der Welle durch eine Wellenabflachung am Wellenende gebildet, der eine entsprechend unrunde Ausbildung der das Wellenende aufnehmenden zentralen Bohrung des Ritzels entspricht.

Eine baulich sehr vorteilhafte preisgünstige Ausgestaltung wird dadurch erreicht, daß die Türblätter aus miteinander verbundenen Abschnitten stranggepreßter Aluminiumprofile bestehen, die jeweils an ihrer einen Außenseite schräg aufeinander zu laufende, zwischen ihren freien Rändern einen Einführungsspalt für eine Duschtürscheibe begrenzende Rippen tragen.

Eine in funktioneller Hinsicht sehr vorteilhafte Gestaltung ergibt sich, wenn die horizontal verlaufenden Abschnitte der Aluminiumprofile einen im wesentlichen Doppel-T-förmigen Querschnitt besitzen, wenn die den Einführungsspalt begrenzenden Rippen im Bereich des einen, inneren T-förmigen Kopfes der Profilabschnitte außenseitig angeformt sind und wenn zur gegenseitigen Verriegelung der miteinander verschraubbaren horizontalen und vertikalen Profilabschnitte letztere endseitig quergerichtete Ausnehmungen aufweisen, deren Abmessungen der Außenprofilgeometrie der horizontalen Profilabschnitte angepaßt sind, so daß die horizontalen Profilabschnitte vor dem Verschrauben mit ihren Enden in die quergerichteten Ausnehmungen an den Enden der vertikalen Profilabschnitte einschiebbar sind.

Dabei hat es sich als besonders günstig im Hinblick auf eine einfache Montage erwiesen, wenn die endseitigen Ausnehmungen der vertikalen Profilabschnitte der Außenprofilgeometrie der den Einführungsspalt begrenzenden Rippen der horizontalen Profilabschnitte angepaßt sind. Außerdem weisen die vertikalen Profilabschnitte von Profilschenkeln begrenzte, der Aufnahme von Befestiungsschrauben dienende Kammern auf.

Eine ästhetisch besonders ansprechende und im Hinblick auf eine stabile Montage günstige Ausführung wird erreicht, wenn den Eckbereichen der Verbindung der horizontalen Profilabschnitte mit den vertikalen Profilabschnitten dienende, aufschiebbare und festlegbare Eckabdeckkappen zugeordnet sind. Dabei ist es sehr günstig, wenn die Eckabdeckkappen in vertikaler Richtung auf die Enden der vertikalen Profilabschnitte unter Abdeckung der mit den vertikalen Profilabschnitten verschrauben Enden der horizontalen Profilabschnitte aufschiebbar und mittels einer Befestigungsschraube festlegbar sind. In besonders vorteilhafter Weise umfassen die Abdeckkappen der mittleren Türblätter dabei jeweils eine Bohrung zur Aufnahme eines Achszapfens, der in montiertem Zustand in eine stirnseitige Bohrung des mit der Welle verbundenen Ritzels bzw. der Ritzel-Zahnscheiben-Einheit eingreift. In weiterhin günstiger Weise ist der in eine Führungsausnehmung eingreifende Führungshaken an der Eckabdeckkappe angeformt, d.h. in einem Stück mit der Eckabdeckkappe ausgebildet. Letztere besteht vorteilhafterweise aus Kunststoff, vorzugsweise aus faserverstärktem ABS bzw. aus schlagzähem Polystyrol.

Zweckmäßigerweise ist die Zahnleiste am Vertikalsteg des Doppel-T-förmigen horizontalen Profilabschnitts festgelegt. Dabei hat es sich als in fertigungstechnischer Hinsicht sehr günstig erwiesen, wenn die Zahnleiste aus Kunststoff gespritzt ist und wenn rückseitig Tragzapfen angeformt sind, über die die Zahnleiste mit Bohrungen im Vertikalsteg des Profilabschnitts verbindbar ist.

Die Montage der Zahnstange wird durch geschlitzte Ausbildung der Tragzapfen in Axialrichtung wesentlich begünstigt, wobei in einer quer zur Axialrichtung verlaufenden Ebene liegende Ringnuten vorgesehen sind, die bei Verbindung mit der Zahnleiste in die Vertikalstegbohrung einrasten.

Weitere Einzelheiten, Vorteile und Merkmale der Erfindung ergeben sich aus der folgenden Beschreibung anhand der beigefügten Zeichnung, auf die bezüglich aller in der Beschreibung nicht erwähnten wesentlichen Details der Erfindung ausdrücklich verwiesen wird. Es zeigen
- Fig. 1: eine Draufsicht auf eine Duschkabinentür mit ausgezogenen Türblättern,
- Fig. 2: eine Draufsicht auf eine Duschkabinentür entsprechend Fig. 1 mit zusammengeschobenen Türblättern,
- Fig. 3: eine Seitenansicht des mittleren Türblattes der Duschkabinentür der Fig. 1 bzw. 2, in größerem Maßstab,
- Fig. 4: eine Draufsicht auf das Türblatt nach Fig. 3,
- Fig. 5: eine Draufsicht auf die Zahnleiste vor deren Festlegung am Türblatt nach Fig. 4,
- Fig. 6: einen Schnitt - spiegelverkehrt - durch die Eckabdeckkappe des Türblattes entsprechend der Linie VI-VI der Fig. 4,
- Fig. 7: einen Schnitt durch den oberen Profilabschnitt des Türblattes entsprechend der Linie VII-VII der Fig. 3,
- Fig. 8: eine Seitenansicht des oberen Teils des mittleren Türblattes der mit der in Fig. 1 vollständig gezeigten Schiebetür zusammenwirkenden, sich quer zu ihr erstreckenden Schiebetür, teilweise im Schnitt entsprechend der Linie VIII-VIII der Fig. 10,
- Fig. 9: eine Ansicht des Schnittes durch das Türblatt entsprechend der Linie IX-IX der Fig. 8 und
- Fig. 10: eine Draufsicht auf das Türblatt gemäß Fig. 8.

Wie aus der Zeichnung ersichtlich, umfaßt jede Schiebetür 1 für Duschkabinen drei in zueinander parallelen Ebenen angeordnete und relativ zueinander horizontal parallel verschiebbar gelagerte Türblätter 2, 3 und 4. Das erste Türblatt ist an einer Halterung 5 fest montiert, die selbst um eine nicht gezeigte vertikale Achse verschwenkbar gelagert ist. Fig. 1 zeigt, daß der Schwenkweg der Schiebetür 1 aus der offenen Schwenkstellung, in der die Schiebetür mit ihren Türblättern 2, 3 und 4 parallel zur Wand 6 liegt, in die Gebrauchsstellung gemäß den Fig. 1 und 2 schwenkbar ist, wobei der Schwenkweg durch einen Anschlag 7 begrenzt ist. Der Anschlag 7 umfaßt einen in der stationären Schiebetürhalterung verstellbaren Zylinderkopf 8, der in die Schwenkbahn eines mit dem inneren Türblatt 2 verbundenen Anschlagkopfes 9 der Halterung 5 ragt. Die Lage des Anschlagkopfes 9 in Bezug auf die Schwenkachse des inneren Türblattes 2 ist verstellbar, und zwar durch Verdrehen eines Schraubbolzens 10, der in ein innenseitiges Gewinde des Anschlagkopfes 9 eingreift und mit dessen Hilfe der Anschlagkopf 9 entgegen der Kraft einer Feder 11 auf die Schwenkachse zu, d.h. ins Innere des gezeigten zylindrischen Gehäuses 12 verstellbar ist. Analog verstellbar ist der Zylinderkopf 8, und zwar durch Verdrehen des ihn tragenden Schraubbolzens 13.

Die Halterung 5 umfaßt zwei durch Strangpreßprofilabschnitte gebildete Stützteile 14 und 15, von denen das erste Stützteil 14 unter der Vorspannungswirkung einer Feder 16 am anderen, zweiten Stützteil 15, das an der Wand 6 montiert ist, anliegt. Die beiden Stützteile 14 und 15 bilden zusammen mit der unter Vorspannung stehenden Feder 16 eine Überlastsicherung. Sobald das das zylindrische Gehäuse 12 und damit die Schiebetür 1 schwenkbar tragende erste Stützteil 14 durch Überbelastung der Schiebetür in vertikaler Richtung eine Last aufnehmen muß, die einen vorbestimmten Wert überschreitet, läßt die Feder 16 ein Abheben des ersten Stützteils 14 in Bezug auf das zweite Stützteil 15 zu. Die Ursache der Überlastung - beispielsweise ein an der Schiebetür 1 aufgehängtes schwereres Badetuch - ist für den Benutzer sogleich erkennbar und er kann dieser Überlastung sogleich begegnen, woraufhin das erste Stützteil 14 mitsamt der Schiebetür 1 wieder in seine Ausgangslage auf dem zweiten Stützteil 15 zurückkehrt.

Wie aus der Zeichnung ersichtlich, ist am mittleren 3 der drei Türblätter 2, 3, 4 den beiden seitlichen Türblatträndern benachbart jeweils eine sich vertikal erstreckende Welle 17 drehbar gelagert. Im Bereich ihrer beiden Enden ist die Welle 17 jeweils mit einem Ritzel 18 drehschlüssig verbunden. In der Zeichnung ist jeweils der obere Teil der einzelnen Türblätter 2, 3, 4 und somit auch nur das obere Ende der Welle 17 mit dem oberen der beiden ihr zugeordneten Ritzel 18 veranschaulicht. Mindestens an den beiden an das mittlere Türblatt 3 angerenzenden Türblättern 2 und 4 ist in Höhe der Ritzel 18 jeweils eine sich horizontal erstreckende Zahnleiste 19 festgelegt, mit der das zugeordnete Ritzel 18 der am mittleren Türblatt 3 drehbar gelagerten Welle 17 in Eingriff steht. In der Praxis sind - allerdings aus ästhetischen Gründen - allen Türblättern 2, 3, 4 analoge Zahnleisten 19 zugeordnet, auch wenn sie keine Funktion zu erfüllen haben. Im Bereich der horizontalen Außenränder der drei Türblätter 2, 3, 4 ist je ein Führungshaken 20 vorgesehen. Dieser steht mit einer sich längs des entsprechenden Außenrandes des jeweils benachbarten Türblattes erstreckenden Führungsausnehmung 21 in Gleiteingriff. Die mit den Zahnleisten 19 in Eingriff stehenden Ritzel 18 sorgen über die Welle 17 für eine synchrone Relativbewegung des oberen Türblatteils und des unteren Türblatteils des einen Türblattes 2 bzw. 3 bzw. 4 in Bezug auf das andere Türblatt und die Führungshaken 20, die in die entsprechende Führungsausnehmung 21 des benachbarten Türblattes eingreifen, für einen ausreichenden gegenseitigen Halt und die Verschiebbarkeit der Türblätter in zueinander parallelen Ebenen. Selbstverständlich können den Führungshaken 20, um einen ruhigeren Lauf sicherzustellen, Rollenlager zugeordnet sein.

Bei der in der Zeichnung veranschaulichten bevorzugten Ausführung ist am mittleren der drei Türblätter, nämlich dem Türblatt 3, den beiden seitlichen Türblätträndern benachbart jeweils eine sich vertikal erstreckende Welle 17 drehbar gelagert, die im Bereich ihrer beiden Enden jeweils mit einem Ritzel 18 drehschlüssig verbunden ist. Diese Ritzel 18 greifen jeweils in die ihnen zugeordnete, sich horizontal erstreckende Zahnleiste 19 der an das mittlere Türblatt 3 angrenzenden Türblätter 2 bzw. 4 ein. Die beiden Wellen 17 des mittleren Türblatts 3 sind miteinander drehschlüssig verbunden. Bei der bevorzugten Ausführungsform, wie sie in der Zeichnung veranschaulicht ist, umfaßt die Drehverbindung der beiden Wellen 17 einen Zahnriemen 22 sowie auf den Ritzeln 17 konzentrisch festgelegte Zahnräder 23, um die der Zahnriemen 22 die beiden Wellen 17 kuppelnd herumgeführt ist.

Wird eines der drei Türblätter 2, 3, 4 relativ zum benachbarten Türblatt verschoben, wobei eine der den Türblättern im Randbereich zugeordneten vertikalen Griffleisten 24 erfaßt werden, dann führt dies zu einer proportionalen Verdrehung der benachbarten Welle 17 und über die Drehverbindung der Wellen 17 - zu einer entsprechenden Verdrehung der abliegenden Welle 17. Infolgedessen führen alle Ritzel 18 gleich große Drehbewegungen aus, die aufgrund der entsprechenden Abrollbewegungen auf den Zahnleisten 19 analoge Relativverschiebungen aller Türblätter 2, 3, 4 in Bezug zueinander mit sich bringen.

Aus den Fig. 3 bzw. 8 geht hervor, daß bei einer bevorzugten Ausführungsform die Ritzel 18 mit dem zugehörigen Zahnrad 23 jeweils einstückig ausgebildet sind, und zwar durch Spritzen aus Kunststoff. Aus Fig. 8 geht auch hervor, wie der Zahnriemen 22 um die Zahnräder 23 herumgeführt ist.

Die drehschlüssige Verbindung jedes Ritzels 18 mit der zugehörigen Welle 17 ist auf einfache Weise durch eine Wellenabflachung 25 gebildet, der eine entsprechend unrunde Ausbildung der das Wellenende aufnehmenden zentralen Bohrung des Ritzels 18 entspricht.

Wie besonders deutlich den Fig. 7 bis 10 entnehmbar ist, bestehen die Türblätter 2, 3, 4 aus miteinander verbundenen Abschnitten, und zwar horizontal verlaufenden Abschnitten 27 und vertikal verlaufenden Abschnitten 28 stranggepreßter Aluminiumprofile. An ihrer einen Außenseite sind diese Abschnitte mit schräg aufeinander zu laufenden, zwischen ihren freien Rändern einen Einführungsspalt 29 für eine Duschtürscheibe 30 begrenzenden Rippen 31 ersehen.

Fig. 7 zeigt, daß die horizontal verlaufenden Abschnitte 27 der Aluminiumprofile einen im wesentlichen doppel-T-förmigen Querschnitt besitzen. Die den Einführungsspalt 29 für die Duschtürscheibe 30 begrenzenden Rippen 31 sind dabei im Bereich des einen, inneren T-förmigen Kopfes 32 des Profilabschnittes 27 außenseitig angeformt.

Fig. 8 zeigt in Verbindung mit Fig. 7, daß die vertikalen Profilabschnitte 28 endseitig quergerichtete Ausnehmungen 33 aufweisen, deren Abmessungen der Außenprofilgeometrie der horizontalen Profilabschnitte 27 angepaßt sind. Letztere lassen sich mit ihren Enden in die quergerichteten Ausnehmungen 33 an den Enden der vertikalen Profilabschnitte 28 einschieben und sodann, wie in Fig. 8 gezeigt, mit Hilfe einer Schraube 34 miteinander verbinden. Derselben Figur ist entnehmbar, daß die horizontalen Abschnitte 27 der Aluminiumprofile endseitig im Bereich der Profilstege 35 Ausnehmungen 36 aufweisen, um zwischen den vorstehenden T-förmigen Köpfen 32 und 32' einen Raum zur Anordnung der Ritzel-Zahnrad-Einheiten 18, 23 zu schaffen.

Wie Fig. 8 in Verbindung mit Fig. 9 zeigt, weisen die vertikalen Profilabschnitte 28 von Profilschenkeln 37 begrenzte Kammern 38 auf, die der Aufnahme der Befestigungsschrauben 34 dienen.

Zur Begünstigung der Montage und zur Erzielung einer stabilen Ausführung sind den Eckbereichen der Verbindung der horizontalen Profilabschnitte 27 mit den vertikalen Profilabschnitten 28 dienende, aufschiebbare und festlegbare Eckabdeckkappen 39 vorgesehen. Diese lassen sich in vertikaler Richtung auf die Enden der vertikalen Profilabschnitte 28 unter Abdeckung der mit den vertikalen Profilabschnitten verschraubten Enden der horizontalen Profilabschnitte 27 aufschieben und mit Hilfe einer Befestigungsschraube 40 festlegen. Die Abdeckkappen 39 der mittleren Türblätter 3 weisen zur stabileren radialen Führung der Ritzel-Zahnrad-Einheiten 18, 23 jeweils eine Bohrung 43 zur Aufnahme eines metallischen Lagerzapfens 41 auf. In montiertem Zustand der Eckabdeckkappe 39 greift dieser Lagerzapfen 42 in eine stirnseitige Bohrung 43 der Ritzel-Zahnrad-Einheit 18, 23 ein. Zweckmäßigerweise sind die Eckabdeckkappen 39 aus Kunststoff, vorzugsweise aus faserverstärktem ABS, insbesondere aus schlagzähem Polystyrol geformt. Die in die Führungsausnehmungen 21 eingreifenden Führungshaken 20 sind, wie sich der Zeichnung entnehmen läßt, Bestandteil der Eckabdeckkappen 39.

Fig. 7 zeigt, daß die Führungsausnehmungen 21 zur Aufnahme des zugehörigen Führungshakens 20 jeweils durch einen Spalt zwischen einem der beiden am anderen äußeren T-förmigen Kopf 32' der horizontalen Profilabschnitte 27 angeformten Außenränder 44 und einer von zwei im Bereich zwischen den Außenrändern vorstehenden Rippen 45 gebildet ist.

Den Fig. 4 und 7 ist entnehmbar, wie die Zahnleisten 19 am Profilsteg 35 der Doppel-T-förmigen horizontalen Profilabschnitte 27 festgelegt sind. Zu diesem Zweck sind die Zahnleisten 19 jeweils aus Kunststoff gespritzt und weisen rückseitig angeformte Tragzapfen 46 auf. Über diese Tragzapfen 46 sind die Zahnleisten 19 mit Bohrungen 47 in den Profilstegen 35 der Profilabschnitte 27 verbindbar. Die Tragzapfen 46 sind dabei in Axialrichtung geschlitzt und weisen endseitig eine in einer quer zur Axialrichtung verlaufenden Ebene liegende Ringnut 48 auf, die bei Verbindung der Zahnleiste 19 mit dem Profilsteg 35 in die Profilstegbohrung 47 einrastet.

## Patentansprüche

1. Schiebetür, insbesondere für Duschkabinen, mit mindestens zwei in parallelen Ebenen angeordneten und relativ zueinander horizontal parallel verschiebbar gelagerten Türblättern (2, 3, 4), von denen eines (2) um eine vertikale Achse verschwenkbar gelagert ist, dadurch gekennzeichnet,
daß an mindestens einem Türblatt (3) dem einen seiner seitlichen Türblattrand benachbart eine sich vertikal erstreckende Welle (17) drehbar gelagert ist, die im Bereich ihrer beiden Enden jeweils mit einem Ritzel (18) drehschlüssig verbunden ist,
daß an dem angrenzenden anderen Türblatt (2, 4) in Höhe des oder der Ritzel (18) jeweils eine sich horizontal erstreckende Zahnleiste (19) festgelegt ist, mit der das zugeordnete Ritzel der an dem ersten Türblatt (3) drehbar gelagerten Welle (17) in Eingriff steht, und
daß im Bereich der horizontalen Außenränder der beiden Türblätter (2, 3, 4) je ein Führungshaken (20) o. dgl. vorgesehen ist, der jeweils mit einer sich längs des entsprechenden horizontalen Randes des jeweils anderen Türblattes erstreckenden Führungsausnehmung (21) in Gleiteingriff steht und den Eingriff von Ritzel (18) und Zahnleiste (19) sicherstellt.

2. Schiebetür nach Anspruch 1, mit mindestens drei Türblättern, dadurch gekennzeichnet,
daß am mittleren (3) der drei Türblätter (2, 3, 4) den beiden seitlichen Türblatträndern benachbart je eine sich vertikal erstreckende Welle (17) drehbar gelagert ist, die im Bereich ihrer beiden Enden jeweils mit einem Ritzel (18) drehschlüssig verbunden ist,
daß an den beiden an das mittlere Türblatt (3) angrenzenden Türblättern (2, 4) in Höhe der Ritzel (18) jeweils eine sich horizontal erstreckende Zahnleiste (19) festgelegt ist, mit der das zugeordnete Ritzel (18) der am mittleren Türblatt (3) drehbar gelagerten Welle in Eingriff steht,
daß im Bereich der horizontalen Außenränder der drei Türblätter je ein Führungshaken (20) o. dgl. vorgesehen ist, der jeweils mit einer sich längs des entsprechenden Außenrandes des jeweils benachbarten Türblatts erstreckenden Führungsausnehmung (21) in Gleiteingriff steht, und
daß die beiden Wellen (17) miteinander in Drehverbindung stehen.

3. Schiebetür nach Anspruch 2, dadurch gekennzeichnet, daß die Drehverbindung der beiden Wellen (17) einen Zahnriemen (22) sowie auf den Ritzeln (18) konzentrisch festgelegte Zahnräder (23) umfaßt, um die der Zahnriemen (22) die beiden Wellen kuppelnd herumgeführt ist.

4. Schiebetür nach Anspruch 3, dadurch gekennzeichnet, daß die Ritzel (18) mit den Zahnrädern (23) in einem Stück aus Kunststoff gespritzt sind.

5. Schiebetür nach einem der Ansprüche 1 bis 4, dadurch gekennzeichnet, daß die drehschlüssige Verbindung jedes Ritzels (18) mit der Welle (17) durch eine Wellenabflachung (25) am Wellenende gebildet ist, der eine entsprechend unrunde Ausbildung der das Wellenende aufnehmenden zentralen Bohrung (26) des Ritzels (18) entspricht.

6. Schiebetür nach einem der Ansprüche 1 bis 5, dadurch gekennzeichnet, daß die Türblätter (2, 3, 4) aus miteinander verbundenen Abschnitten (27, 28) stranggepreßter Aluminiumprofile bestehen, die jeweils an ihrer einen Außenseite schräg aufeinander zu laufende, zwischen ihren freien Rändern einen Einführungsspalt (29) für eine Türblattscheibe (30) begrenzende Rippen (31) tragen.

7. Schiebetür nach Anspruch 6, dadurch gekennzeichnet, daß die horizontal verlaufenden Abschnitte (27) der Aluminiumprofile einen im wesentlichen Doppel-T-förmigen Querschnitt besitzen, daß die den Einführunsspalt (29) begrenzenden Rippen (31) im Bereich des einen, inneren T-förmigen Kopfes (32) der Profilabschnitte außenseitig angeformt sind und daß zur gegenseitigen Verriegelung der miteinander verschraubbaren horizontalen und vertikalen Profilabschnitte (27, 28) letztere endseitig quergerichtete Ausnehmungen (33) aufweisen, deren Abmessungen der Außenprofilgeometrie der horizontalen Profilabschnitte (27) angepaßt sind, so daß die horizontalen Profilabschnitte vor dem Verschrauben mit ihren Enden in die quergerichteten Ausnehmungen (33) an den Enden der vertikalen Profilabschnitte (28) einschiebbar sind.

8. Schiebetür nach Anspruch 7, dadurch gekennzeichnet, daß die endseitigen Ausnehmungen (33) der vertikalen Profilabschnitte (28) der Außenprofilgeometrie der den Einführungsspalt (29) begrenzenden Rippen (31) der horizontalen Profilabschnitte (27) angepaßt sind.

9. Schiebetür nach einem der Ansprüche 6 bis 8, dadurch gekennzeichnet, daß die vertikalen Profilabschnitte (28) von Profilschenkeln (37) begrenzte, der Aufnahme von Befestigungsschrauben (34) dienende Kammern (38) aufweisen.

10. Schiebetür nach einem der Ansprüche 1 bis 9, dadurch gekennzeichnet, daß den Eckbereichen der Verbindung der horizontalen Profilabschnitte (27) mit den vertikalen Profilabschnitten (28) dienende, aufschiebbare und festlegbare Eckabdeckkappen (39) zugeordnet sind.

11. Schiebetür nach Anspruch 9 und 10, dadurch gekennzeichnet, daß die Eckabdeckkappen (39) in vertikaler Richtung auf die Enden der vertikalen Profilabschnitte (28) unter Abdeckung der mit den vertikalen Profilabschnitten verschraubten Enden der horizontalen Profilabschnitte (27) aufschiebbar und mittels einer Befestigungsschraube (40) festlegbar sind.

12. Schiebetür nach Anspruch 10 oder 11, dadurch gekennzeichnet, daß die Eckabdeckkappen (39) der mittleren Türblätter (3) zur stabileren radialen Führung der Ritzel-Zahnrad-Einheiten (18, 23) jeweils eine Bohrung (41) zur Aufnahme eines metallischen Lagerzapfens (48) aufweisen, der in montiertem Zustand in eine stirnseitige Bohrung (43) des mit der Welle (17) verbundenen Ritzels (18) bzw. der Ritzel-Zahnrad-Einheit (18, 23) eingreift.

13. Schiebetür nach einem der Ansprüche 10 bis 12, dadurch gekennzeichnet, daß das die Eckabdeckkappen (39) aus Kunststoff, vorzugsweise aus faserverstärktem ABS, insbesondere aus schlagzähem Polystyrol bestehen.

14. Schiebetür nach Anspruch 1 oder 2 sowie einem der Ansprüche 10 bis 13, dadurch gekennzeichnet, daß der in eine Führungsausnehmung (21)eingreifende Führungshaken (20) an der Eckabdeckkappe (39) vorgesehen ist.

15. Schiebetür nach Anspruch 1 oder 2 sowie 10 oder 11, dadurch gekennzeichnet, daß die Führungsausnehmung (21) zur Aufnahme des Führungshakens (20) durch einen Spalt zwischen einem der beiden am anderen, äußeren T-förmigen Kopf (32') der horizontalen Profilabschnitte (27) angeformten Außenränder (44) und einer von zwei in dem Bereich zwischen den Außenrändern vorstehenden Rippen (45) gebildet ist.

16. Schiebetür nach Anspruch 15, dadurch gekennzeichnet, daß der Führungshaken (20) in einem Stück mit der Eckabdeckkappe (39) ausgebildet ist.

17. Schiebetür nach den Ansprüchen 1 oder 2 sowie 6, dadurch gekennzeichnet, daß die Zahnleiste (19) am Profilsteg (35) des Doppel-T-förmigen horizontalen Profilabschnitts (27) festgelegt ist.

18. Schiebetür nach Anspruch 17, dadurch gekennzeichnet, daß die Zahnleiste (19) aus Kunststoff gespritzt ist und daß rückseitig Tragzapfen (46) angeformt sind, über die die Zahnleiste (19) mit Bohrungen (47) im Profilsteg (35) des Profilabschnitts (27) verbindbar ist.

19. Schiebetür nach Anspruch 18, dadurch gekennzeichnet, daß die Tragzapfen (46) in Axialrichtung geschlitzt sind und endseitig eine in einer quer zur Axialrichtung verlaufenden Ebene liegende Ringnut (48) aufweisen, die bei Verbindung der Zahnleiste (19) mit dem Profilsteg (35) in die Profilstegbohrung (47) einrastet.

20. Schiebetür nach einem der Ansprüche 1 bis 19, dadurch gekennzeichnet, daß der vertikale Profilabschnitt (28) des mit der Schiebetürhalterung verbundenen inneren Türblattes (2) um eine vertikale Achse schwenkbar gelagert und der Schwenkweg der Schiebetür (1) aus der offenen Schwenkstellung in die Gebrauchsstellung durch mindestens einen einstellbaren Anschlag (7; 9) begrenzt ist.

21. Schiebetür nach Anspruch 20, dadurch gekennzeichnet, daß der Anschlag einen der Schiebetürhalterung (5) zugeordneten Zylinderkopf (8) umfaßt, der in die Schwenkbahn eines mit dem inneren Türblatt (2) verbundenen Anschlagkopfes (9) ragt.

22. Schiebetür nach Anspruch 21, dadurch gekennzeichnet, daß der Anschlagkopf (9) im Inneren eines mit dem inneren Türblatt (2) verbundenen, um eine vertikale Achse verschwenkbaren zylindrischen Gehäuses (12 über dem Gehäusemantel vorstehend radial verstellbar gelagert ist.

23. Schiebetür nach Anspruch 22, dadurch gekennzeichnet, daß die Lage des Anschlagkopfes (9) in Bezug auf die Schwenkachse des inneren Türblattes (2) verstellbar ist.

24. Schiebetür nach einem der Ansprüche 20 bis 23, dadurch gekennzeichnet, daß der Anschlagkopf (9) im Inneren eines ein Element der Schiebetürhalterung (5) bildenden, drehbar gelagerten, etwa zylindrischen Gehäuses (12) über den Außenumfang des Gehäuses radial vorstehend verstellbar angeordnet ist.

25. Schiebetür nach einem der Ansprüche 20 bis 23, dadurch gekennzeichnet, daß die Halterung (5) einen ersten Stützteil (14) einer aus zwei Stützteilen (14, 15) bestehenden Überlastsicherung umfaßt und daß das erste Stützteil (14) unter der Vorspannungswirkung einer Feder (16)am anderen, an einer Wand (6) o. dgl. montierten zweiten Stützteil (15) anliegt und sich von diesem im Fall einer Überlastung unter weiterer Spannung der Feder (16) abhebt.

## Claims

1. A sliding door, particularly for shower cubicles, having at least two door leaves (2, 3, 4) which are disposed in parallel planes and which are mounted so that they can be displaced horizontally and parallel in relation to each other, one of which door leaves (2) is swivel-mounted about a vertical axis, characterised in that
a vertically extending spindle (17) is rotatably mounted on at least one door leaf (3) adjacent to one of its lateral door leaf edges and is attached rotationally fixed to a pinion (18) in the region of each of its two ends,
that a horizontally extending toothed rail (19), with which the associated pinion of the spindle (17) which is rotatably mounted on the first door leaf (3) is in engagement, is fixed at the height of the pinion or pinions (18) to each of the adjoining other door leaves (2, 4), and
that a guide hook (20) or the like is provided in the region of the horizontal outer edges of each of the two door leaves (2, 3, 4), which guide hook is in sliding engagement with a guide recess (21) which extends along the corresponding horizontal edge of the other door leaf in each case and ensures the engagement of the pinion (18) and the toothed rail (19).

2. A sliding door according to claim 1, having at least three door leaves, characterised in that
a vertically extending spindle (17) is rotatably mounted on the middle one (3) of the three door leaves (2, 3, 4) adjacent to each of the two lateral door leaf edges and is attached rotationally fixed to a pinion (18) in the region of each of its two ends,
that a horizontally extending toothed rail (19), with which the associated pinion (18) of the spindle which is rotatably mounted on the middle door leaf (3) is in engagement, is fixed at the height of the pinions (18) to each of the two door leaves (2, 4) adjoining the middle door leaf (3) and
that a guide hook (20) or the like is provided in the region of the horizontal outer edges of the three door leaves, which guide hook is in sliding engagement in each case with a guide recess (21) which extends along the corresponding horizontal outer edge of the other door leaf, and
that the two spindles (17) are connected rotationally fixed to each other.

3. A sliding door according to claim 2, characterised in that the rotary connection of the two spindles (17) comprises a toothed belt (22), as well as toothed wheels (23) which are fixed concentrically on the pinions (18) and round which the toothed belt (22) is passed so that it couples the two spindles.

4. A sliding door according to claim 3, characterised in that the pinions (18) are injection moulded from synthetic material in one piece with the toothed wheels (23).

5. A sliding door according to any one of claims 1 to 4, characterised in that the rotationally fixed joint between each pinion (18) and the spindle (17) is formed by a flat (25) on the spindle at the spindle end, which flat corresponds to a correspondingly out-of-round formation in the central bore (26) of the pinion (18) which receives the spindle end.

6. A sliding door according to any one of claims 1 to 5, characterised in that the door leaves (2, 3, 4) consist of sections (27, 28) of extruded aluminium profiles which are joined to each other and which each bear ribs (31) which run obliquely towards each other at one of their outer faces and which delimit a lead-in slot (29) for a door leaf panel (30) between their free edges.

7. A sliding door according to claim 6, characterised in that the horizontally extending sections (27) of the aluminium profiles have a cross-section substantially in the shape of a double T, that the ribs (31) which delimit the lead-in slot (29) are integrally formed on the outside in the region of one, inner T-shaped crown (32) of the profile sections, and that for the mutual locking of the horizontal and vertical profile sections (27, 28) which can be screwed to each other the vertical profile sections have transversely oriented recesses (33) at their ends, the dimensions of which recesses are matched to the dimensions of the geometry of the external profile of the horizontal profile sections (27) so that the ends of the horizontal profile sections can be inserted, before screwing, in the transversely oriented recesses (33) at the ends of the vertical profile sections (28).

8. A sliding door according to claim 7, characterised in that the recesses (33) at the ends of the vertical profile sections (28) are matched to the geometry of the external profile of the ribs (31) of the horizontal profile sections (27), which ribs delimit the lead-in slot (29).

9. A sliding door according to any one of claims 6 to 8, characterised in that the vertical profile sections (28) comprise chambers (38) which are delimited by profile limbs (37) and which serve to receive fastening screws (34).

10. A sliding door according to any one of claims 1 to 9, characterised in that corner covering caps (39), which can be pushed on and fixed, are associated with the corner regions which serve for the connection of the horizontal profile sections (27) and the vertical profile sections (28).

11. A sliding door according to claims 9 and 10, characterised in that the corner covering caps (39) can be pushed in a vertical direction on to the ends of the vertical profile sections (28) to cover the ends of the horizontal profile sections (27) which are screwed to the vertical profile sections, and can be fixed by means of a fastening screw (40).

12. A sliding door according to claims 10 or 11, characterised in that to achieve a more stable radial guidance of the pinion-toothed wheel units (18, 23) the corner covering caps (39) of the middle door leaves (3) each have a bore (41) for receiving a metal bearing journal (48), which in its installed state fits into a bore (43) on the end face of the pinion (18) or pinion-toothed wheel unit (18, 23) which is joined to the spindle (17).

13. A sliding door according to any one of claims 10 to 12, characterised in that the corner covering caps (39) consist of synthetic material, preferably of fibre-reinforced ABS, and particularly of impact-resistant polystyrene.

14. A sliding door according to claims 1 or 2 and according to any one of claims 10 to 13, characterised in that guide hook (20), which fits into a guide recess (21), is provided on the corner covering cap (39).

15. A sliding door according to claims 1 or 2 and according to claims 10 or 11, characterised in that the guide recess (21) for receiving the guide hook (20) is formed by a gap between one of the two outer edges (44), which are integrally formed on the other, outer T-shaped crown (32') of the horizontal profile sections (27), and one of two ribs (45) which protrude in the region between the outer edges.

16. A sliding door according to claim 15, characterised in that the guide hook (20) is constructed in one piece with the corner covering cap (39).

17. A sliding door according to claims 1 or 2 and according to claim 6, characterised in that the toothed rail (19) is fixed to the profile web (35) of the double T-shaped horizontal profile section (27).

18. A sliding door according to claim 17, characterised in that the toothed rail (19) is injection moulded from synthetic material and that supporting pegs (46) are integrally formed on the back thereof, via which pegs the toothed rail (19) can be joined to holes (47) in the profile web (35) of the profile section (27).

19. A sliding door according to claim 18, characterised in that the supporting pegs (46) are slit in an axial direction and have an annular groove (48) at their end, which groove lies in a plane running transversely to the axial direction and which catches in the hole (47) in the profile web when the toothed rail (19) is joined to the profile web (35).

20. A sliding door according to any one of claims 1 to 19, characterised in that the vertical profile section (28) of the inner door leaf (2) which is joined to the sliding door mounting is swivel-mounted about a vertical axis, and the swivelling travel of the sliding door (1) from its open swivelled position into its position of use is limited by at least one adjustable stop (7; 9).

21. A sliding door according to claim 20, characterised in that the stop comprises a cylindrical head (8) which is associated with the sliding door mounting (5) and which projects into the swivelling path of a stop head (9) attached to the inner door leaf (2).

22. A sliding door according to claim 21, characterised in that the stop head (9) is mounted in the interior of a cylindrical housing (12) so that it protrudes beyond the curved surface of the housing and is radially adjustable, which housing is attached to the inner door leaf (2) and can be swung about a vertical axis.

23. A sliding door according to claim 22, characterised in that the position of the stop head (9) is adjustable with respect to the swivelling axis of the inner door leaf (2).

24. A sliding door according to any one of claims 20 to 23, characterised in that the stop head (9) is disposed in the interior of a rotatably mounted approximately cylindrical housing (12), which forms an element of the sliding door mounting (5), so that it protrudes radially beyond the outer periphery of the housing and is adjustable.

25. A sliding door according to any one of claims 20 to 23, characterised in that the mounting (5) comprises a first supporting part (14) of an overload protection device consisting of two supporting parts (14, 15), and that the first supporting part (14) is seated under the biasing action of a spring (16) against the other supporting part (15) which is mounted on a wall (6) or the like, and is raised from the latter in the event of an overload, with further tensioning of the spring (16).

## Revendications

1. Porte coulissante, notamment pour des cabines de douche, avec au moins deux vantaux de porte (2, 3, 4) disposés dans des plans parallèles et logés de manière déplaçable les uns relativement aux autres horizontalement et parallèlement, dont l'un (2) est logé de manière pivotante autour d'un axe vertical, caractérisée
en ce qu'il est logé de manière rotative à au moins un vantail (3) au voisinage d'un bord latéral de vantail de celui-ci, un arbre (17) s'étendant verticalement qui est lié en rotation au voisinage de ces deux extrémités respectivement à un pignon (18),
en ce qu'il est fixé à l'autre vantail avoisinant (2, 4) à la hauteur du ou des pignons (18) respectivement une baguette dentée (19) s'étendant horizontalement avec laquelle est en prise le pignon associé de l'arbre (17) logé à rotation au premier vantail (3) et
en ce qu'il est prévu au voisinage des bords extérieurs horizontaux des deux vantaux (2, 3, 4) respectivement un crochet de guidage (20) ou analogue qui est en prise de coulissement respectivement avec un évidement de guidage (21) s'étendant le long du bord horizontal correspondant respectivement de l'autre vantail et qui assure l'engagement du pignon (18) et de la baguette dentée (19).

2. Porte coulissante selon la revendication 1, avec au moins trois vantaux, caractérisée
en ce qu'il est logé de manière rotative au vantail médian (3) des trois vantaux (2, 3, 4), au voisinage des deux bords de vantail latéraux, respectivement un arbre (17) s'étendant verticalement qui est relié en rotation au voisinage de ses extrémités respectivement à un pignon (18),
en ce qu'il est fixé aux deux vantaux (2, 4) avoisinant le vantail médian (3), à la hauteur des pignons (18), respectivement une baguette dentée (19) s'étendant horizontalement avec laquelle est en prise le pignon associé (18) de l'arbre logé à rotation au vantail médian (3),
en ce qu'il est prévu au voisinage des bords extérieurs horizontaux des trois vantaux respectivement un crochet de guidage (20) ou analogue qui est respectivement en prise de coulissement avec un évidement de guidage (21) s'étendant le long du bord extérieur correspondant du vantail respectivement avoisinant et
en ce que les deux arbres (17) sont en liaison de rotation.

3. Porte coulissante selon la revendication 2, caractérisée en ce que la liaison en rotation des deux arbres (17) comprend une courroie dentée (22) ainsi que des roues dentées (23) fixées concentriquement sur les pignons (18) autour desquelles on a fait passer la courroie dentée (22) accouplant les deux arbres.

4. Porte coulissante selon la revendication 3, caractérisée en ce que les pignons (18) avec les roues dentées (23) sont réalisés par injection en une pièce en matière synthétique.

5. Porte coulissante selon l'une des revendications 1 à 4, caractérisée en ce que la liaison en rotation de chaque pignon (18) avec l'arbre (17) est réalisée par un aplatissement d'arbre (25) à l'extrémité de l'arbre auquel correspond une réalisation correspondante non ronde du perçage central (26) du pignon (18) recevant l'extrémité de l'arbre.

6. Porte coulissante selon l'une des revendications 1 à 5, caractérisée en ce que les vantaux de porte (2, 3, 4) sont constitués de tronçons reliés les uns aux autres (27, 28) de profilés extrudés en aluminium qui portent respectivement à l'un de leurs côtés extérieurs des nervures (31) convergeant en biais, délimitant entre leurs extrémités libres une fente d'introduction (29) pour un panneau de vantail 30.

7. Porte coulissante selon la revendication 6, caractérisée en ce que les tronçons (27) s'étendant horizontalement des profilés en aluminium ont une section transversale essentiellement en forme de T double, en ce que les nervures (31) délimitant la fente d'introduction (29) sont rapportées par formage au côté extérieur, au voisinage de l'une des têtes intérieures (32) en forme de T des tronçons de profilé et que pour le verrouillage mutuel des tronçons de profilé horizontaux et verticaux (27, 28) pouvant être assemblés par vissage, ces derniers présentent au côté de l'extrémité des évidement (33) orientés transversalement dont les dimensions sont adaptées à la géométrie du profilé extérieur des tronçons de profilé horizontaux (27) de façon que les tronçons de profilé horizontaux, avant le vissage, peuvent être poussés avec leurs extrémités dans les évidements (33) orientés transversalement aux extrémités des tronçons de profilé verticaux (28).

8. Porte coulissante selon la revendication 7, caractérisée en ce que les évidements (33) au côté de l'extrémité des tronçons de profilé verticaux (28) sont adaptés à la géométrie du profilé extérieur des nervures (31) délimitant la fente d'introduction (29) des tronçons de profilé horizontaux (27).

9. Porte coulissante selon l'une des revendications 6 à 8, caractérisée en ce que les tronçons de profilé verticaux (28) présentent des logements (38) délimités par des branches de profilé (37), destinés à recevoir des boulons de fixation (34).

10. Porte coulissante selon l'une des revendications 1 à 9, caractérisée en ce que sont associés aux zones angulaires des capuchons de recouvrement d'angle (39) destinés à relier les tronçons de profilé horizontaux (27) aux tronçons de profilé verticaux (28), pouvant être mis en place et fixés.

11. Porte coulissante selon la revendication 9 et 10, caractérisée en ce que les capuchons de recouvrement d'angle (39) peuvent être poussés dans la direction verticale sur les extrémités des tronçons de profilé verticaux (28) en recouvrant les extrémités vissées aux tronçons de profilé verticaux des tronçons de profilé horizontaux (27) et peuvent être fixés au moyen d'un boulon de fixation (40).

12. Porte coulissante selon la revendication 10 ou 11, caractérisée en ce que les capuchons de recouvrement d'angle (39) des vantaux médians (3) présentent en vue d'un guidage radial plus stable des unités à pignon et à roue dentée (18, 23) respectivement un perçage (41) pour recevoir un pivot de palier métallique (48) qui, à l'état monté, s'engage dans un perçage (43) au côté frontal du pignon (18) relié à l'arbre (17) respectivement de l'unité à pignon et à roue dentée (18, 23).

13. Porte coulissante selon l'une des revendications 10 à 12, caractérisée en ce que les capuchons de recouvrement d'angle (39) sont réalisés en matière synthétique, notamment en ABS renforcé par des fibres, notamment en polystyrène ayant une grande résistance aux coups.

14. Porte coulissante selon la revendication 1 ou 2 ainsi que selon l'une des revendications 10 à 13, caractérisée en ce que le crochet de guidage (20) s'engageant dans un évidement de guidage (21) est prévu au capuchon de recouvrement d'angle (39).

15. Porte coulissante selon la revendication 1 ou 2 ainsi que 10 ou 11, caractérisée en ce que l'évidement de guidage (21) pour la réception du crochet de guidage (20) est réalisé par une fente entre l'un des deux bords extérieurs (44) rapportés par formage à l'autre tête extérieure en forme de T (32') des tronçons de profilé horizontaux (27) et l'une de deux nervures (45) faisant saillie dans la zone entre les bords extérieurs.

16. Porte coulissante selon la revendication 15, caractérisée en ce que le crochet de guidage (20) est réalisé en une pièce avec le capuchon de recouvrement d'angle (39).

17. Porte coulissante selon les revendications 1 ou 2 ainsi que 6, caractérisée en ce que la baguette dentée (19) est fixée à l'âme de profilé (35) du tronçon de profilé horizontal (27) en forme de T double.

18. Porte coulissante selon la revendication 17, caractérisée en ce que la baguette dentée (19) est réalisée par injection de matière synthétique et que, au côté arrière, des ergots de support (46) sont rapportés par formage par lesquels la baguette dentée (19) peut être reliée à des perçages (47) dans l'âme de profilé (35) du tronçon de profilé (27).

19. Porte coulissante selon la revendication 18, caractérisée en ce que les ergots de support (46) sont fendus dans la direction axiale et présentent au côté de l'extrémité une rainure annulaire (48) située dans un plan s'étendant transversalement à la direction axiale qui, lors de l'assemblage de la baguette dentée (19) avec l'âme de profilé (35), s'enclenche dans le perçage (47) de l'âme de profilé.

20. Porte coulissante selon l'une des revendications 1 à 19, caractérisée en ce que le tronçon de profilé vertical (28) du vantail de porte intérieur (2) relié au support de la porte coulissante est logé d'une manière pivotante autour d'un axe vertical et que le trajet de pivotement de la porte coulissante (1), de la position de pivotement ouverte dans la position d'utilisation, est limité par au moins une butée réglable (7 ; 9).

21. Porte coulissante selon la revendication 20, caractérisée en ce que la butée comprend une tête cylindrique (8) associée au support (5) de la porte coulissante qui fait saillie dans le trajet de pivotement d'une tête de butée (9) reliée au vantail intérieur (2).

22. Porte coulissante selon la revendication 21, caractérisée en ce que la tête de butée (9) est logée d'une manière déplaçable radialement à l'intérieur d'un boîtier cylindrique (12) relié au vantail intérieur (2), apte à pivoter autour d'un axe vertical, en faisant saillie sur l'enveloppe du boîtier.

23. Porte coulissante selon la revendication 22, caractérisée en ce que la position de la tête de butée (9) est réglable relativement à l'axe de pivotement du vantail intérieur (2).

24. Porte coulissante selon l'une des revendications 20 à 23, caractérisée en ce que la tête de butée (9) est disposée de manière déplaçable à l'intérieur d'un boîtier à peu près cylindrique (12), logé de manière rotative, constituant un élément du support (5) de la porte coulissante, radialement en saillie sur le pourtour extérieur du boîtier.

25. Porte coulissante selon l'une des revendications 20 à 23, caractérisée en ce que le support (5) comprend une première pièce d'appui (14) d'une sécurité de surcharge constituée de deux pièces d'appui (14, 15) et que la première pièce d'appui (14) s'applique sous l'effet de précontrainte d'un ressort (16) à l'autre, à savoir à la deuxième pièce d'appui (15) montée sur un mur (6) ou analogue et décolle de celle-ci dans le cas d'une surcharge sous une tension supplémentaire du ressort (16).
